# EUROPÄISCHE PATENTSCHRIFT

(11) **EP 0 424 817 B1**
(45) Veröffentlichungstag und Bekanntmachung des Hinweises auf die Patenterteilung: **22.05.1996**
(21) Anmeldenummer: 90120065.9
(22) Anmeldetag: 19.10.1990
(51) Int. Cl.: H01H 50/14

(54) **Im wesentlichen kubischer Steckerbauteil bzw. Gerät**
Essentially cubic pluggable element or device
Elément enfichable ou dispositif essentiellement cubique

(30) Priorität: 25.10.1989 DE 3935456
(43) Veröffentlichungstag der Anmeldung: 02.05.1991
(73) Patentinhaber: COMAT AG, CH-3076 Worb (CH)
(72) Erfinder: Wanzeck, Kurt, CH-3076 Worb (CH)
(74) Vertreter: Troesch, Hans Alfred, Dr. sc. techn.

(56) Entgegenhaltungen:
- CH-A- 362 135
- DE-A- 2 816 061
- DE-A- 3 221 042
- DE-A- 3 233 255
- DE-U- 1 907 481
- FR-A- 1 544 000

## Beschreibung

Die vorliegende Erfindung betrifft ein elektrisches Steckbauteil nach dem Oberbegriff von Anspruch 1 sowie einen Bauteilsatz nach demjenigen von Anspruch 6.

Derartige kubische Geräte, seien dies Sockel, beispielsweise zum Aufstecken von Industrierelais, oder Aufsteckgeräte, wie die genannten Industrierelais, sind bekannt und werden häufig in Industriesteuerungen, Schaltanlagen etc. eingesetzt, gemeinsam mit anderen elektrischen Aggregaten, wobei häufig eine Vielzahl derartiger, als Sockel ausgebildeter Geräte, in Reihen angeordnet, eingesetzt wird.

Betrachtet man insbesondere die als Sockel ausgebildeten derartigen Geräte, üblicherweise aus gespritztem Kunststoff, so wird erkenntlich, dass sie eigentlich ein quaderförmiges Volumen aufspannen, welches bezüglich ihrer Sockelfunktion wesentlich zu gross ist und welches bezüglich einer anzustrebenden, möglichst hohen Baudichte und zur Verfügung stehender Installationsflächen keinesfalls optimal ist. Dies erstaunt um so mehr, als derartige Geräte schon seit geraumer Zeit mit im wesentlichen gleichbleibender Dimensionierung eingesetzt werden und weder von elektrotechnischen noch von mechanischen Problemen her eine derartige platzverschwenderische Auslegung nötig wäre.

Aus der DE-U-1 907 481 ist ein Steckbauteil eingangs erwähnter Art bekannt. Es wird ein nach einer geometrischen Norm ausgelegtes Gehäuse eingesetzt.

Die vorliegende Erfindung setzt sich zur Aufgabe, ausgehend von den obgenannten, bekannten Steckbauteilen, Steckbauteile zu schaffen, welche es ermöglichen, zur Verfügung stehende Installationsflächen optimal auszunützen.

Zu diesem Zweck zeichnet sich das erfindungsgemässe Steckbauteil nach dem Wortlaut des kennzeichnenden Teils von Anspruch 1 aus.

Dadurch, dass die Breitendimension des Steckbauteils in einfachster Art und Weise auf diejenige reduziert wird, die, vom elektrotechnischen Standpunkt her betrachtet, auch notwendig ist, werden massgebliche Raumeinsparungen erzielt. Dies ist beispielsweise daran ersichtlich, dass herkömmliche derartige Bauteile ein Aussenbreitenmass in der Grössenordnung von 38mm aufweisen und sich um praktisch einen Drittel ihrer Breite reduzieren lassen. Damit kann praktisch eine ca. 25mm-Norm für derartige Bauteile geschaffen werden.

Im weiteren geht die vorliegende Erfindung von der Einsicht aus, dass bei als Stecksockel ausgebildeten derartigen Bauteilen das durch das Sockelbauteil aufgespannte Volumen keinesfalls zu elektrotechnischen Zwecken ausgenützt ist und auch vom mechanischen Stabilitätsstandpunkt her betrachtet keinesfalls nötig ist.

Davon ausgehend, wird nun weiter vorgeschlagen, ein als Stecksockel ausgebildetes Bauteil nach dem Wortlaut von Anspruch 2 auszubilden.

Dadurch, dass auf der der Steckerkreisanordnung entgegengesetzten Kubusseite ein durchgehender Schacht vorgesehen ist, wird der obgenannte verschwendete Platz dazu ausgenützt, Kabel von der einen Sockelseite auf die andere durchzuführen, ohne dass hierzu wertvolle zusätzliche Installationsfläche und Kabelführungsfläche benötigt würde. Im Schacht können auch weitere Teile, wie Schutzschaltungen etc., angeordnet werden.

Im weiteren besteht oft das Bedürfnis, im Rahmen der hier diskutierten Technik, auf als Stecksockel ausgebildeten Bauteilen der angesprochenen Art aufgebrachte elektrische Geräte zusätzlich zu beschalten, wozu bis anhin entweder ein zusätzlicher Sockel vorgesehen werden musste oder, sofern, wie dies häufig der Fall ist, ein anders gearteter Einbau vorzusehen war, wie beispielsweise völlig anders dimensionierte Sockel einzubauen. Dadurch wird bei einem vorgegebenen Einbauraster für gleich dimensionierte Steckbauteile die Rasterung gestört, mindestens aber die mögliche Baudichte vermindert.

In den meisten Fällen sind solche Zusatzschaltungen, wie Entstörfilter etc., wesentlich weniger platzaufwendig, wenn man ihre elektrischen Komponenten betrachtet, als dass ein Vorsehen eines gesonderten Steckbauteils der obgenannten kubischen Art, wie für die Industrierelais, gerechtfertigt wäre.

Davon ausgehend, dass an den bekannten, als Stecksockel ausgebildeten Bauteilen der obgenannten Art auch die Fläche, auf welcher die kreisförmige Steckanordnung vorgesehen ist, keinesfalls ausgenützt ist, wird nun im Rahmen der erfindungsgemäss gestellten Aufgabe weiter vorgeschlagen, das als Stecksockel ausgebildete Steckbauteil obgenannter Gattung nach dem Wortlaut von Anspruch 3 auszubilden.

Diese Massnahme wird zur konsequenten Weiterbildung des in Anspruch 1 oder 2 spezifizierten Bauteils, in Kombination mit den dort spezifizierten Massnahmen, einzeln oder gemeinsam, vorgesehen.

Dadurch, dass das Gerät nach dem Wortlaut von Anspruch 3 ausgebildet wird, ergibt sich eine höchst flexible Beschaltungsmöglichkeit, indem beispielsweise die Antriebsenergie für ein auf dem Stecksockel aufzusteckendes Teil über das Paar elektrischer Kontakte geführt werden kann, welche im Betrieb durch einen Ueberbrückungsstecker durchverbunden werden oder federnd aneinanderliegen und die beispielsweise bei Service- oder Ueberprüfungsarbeiten, in welchen kurzzeitig der entsprechende Stecksockel mit dem darauf angeordneten Teil ausser Betrieb gesetzt werden soll, getrennt werden.

Dadurch wird es beispielsweise möglich, ohne aufgesteckte Bauteile, wie Relais, entfernen und wieder einsetzen zu müssen, die Funktion von Schaltungen zu überprüfen. Es ist ohne weiteres ersichtlich, dass ja anzustreben ist, funktionsfähige Steckbauteile möglichst selten ein- und auszustecken, um den Kontaktverschleiss nicht zu erhöhen und die herrschende, bisher als betriebssicher befundene elektrische Kontaktierung nicht zu stören.

Im weiteren geht die vorliegende Erfindung zur Lösung der erfindungsgemäss gestellten Aufgabe von der Erkenntnis aus, dass bei herkömmlich als Stecksockel ausgebildeten Steckbauteilen der obgenannten Art jeweils nur gerade so viele, üblicherweise schraubbare Kabelanschlüsse vorgesehen sind, wie an der kreisförmigen Steckbuchsenanordnung Steckbuchsen vorgesehen sind. Die elektrische Verbindung zwischen den Kabelanschlüssen und den erwähnten Steckbuchsen ist meistens im Stecksockel fix verdrahtet.

Nun besteht häufig bei Installationsarbeiten das Bedürfnis, Signale und mithin Kabelverbindungen mehrfach zu verzweigen und/oder über weite Strecken von einem Bauteil zu einem anderen zu führen, ohne dass dazwischenliegende Bauteile mit dem entsprechenden Signal zu beaufschlagen wären.

Die vorliegende Erfindung geht unter diesem Aspekt weiter davon aus, dass der durch die herkömmlichen Stecksockel eingenommene Platz nicht zweckgerichtet ausgenützt ist.

Ausgehend von dem genannten Bedürfnis und der Erkenntnis an den bekannten genannten Stecksockeln, wird nun vorgeschlagen, gemäss Wortlaut von Anspruch 4 vorzugehen.

Dadurch werden an den als Stecksockel ausgebildeten Bauteilen Stützpunkte geschaffen, welche den Installationsaufwand drastisch reduzieren können.

Insbesondere bei den bekannten Stecksockeln der obgenannten Gattung ist, wie erwähnt wurde, eine Mehrzahl von Kabelanschlussklemmen bzw. Kabelanschlüssen vorgesehen, die in den meisten Fällen von derjenigen Sockelseite her mittels Feststellschrauben bedienbar sind, auf welcher auch die kreisförmige Steckanordnung vorgesehen ist.

Werden nun Kabelanschlüsse in einer, vorzugsweise der Schmalseite des kubusförmigen Bauteils eingelassen, so besteht das Bedürfnis, aus Platzspargründen, betrachtet senkrecht zu der Bedienungsseite, mit den Feststellschrauben, die Kabelanschlüsse aufeinander ausgerichtet, d.h. untereinander anzuordnen. Dies wird auch in herkömmlichen Steckbauteilen realisiert, wobei jedoch die Kabelanschlüsse treppenartig versetzt werden, womit die flexible Zugänglichkeit stark erschwert ist.

Im Rahmen der erfindungsgemäss gestellten Aufgabe wird dieses Problem durch Vorgehen nach dem Wortlaut von Anspruch 5 gelöst.

Diese Massnahme wird kombiniert mit einer oder mehreren der in den Ansprüchen 1 bis 4 spezifizierten Massnahmen eingesetzt.

Die Lösung wird darin gefunden, die Kabelanschlüsse in der genannten Richtung aufeinander auszurichten und dabei mindestens eine der Feststellschrauben bezüglich des ihr zugeordneten Kabelanschlusses nach hinten oder seitlich zu verschieben und mit einem Ausleger von der Feststellschraube in den zugeordneten Anschluss einzugreifen.

Rückblickend auf die erfindungsgemäss vorgeschlagene Massnahme gemäss Wortlaut von Anspruch 1 ist ersichtlich, dass insbesondere bei bereits bestehenden Installationen mit einer Mehrzahl herkömmlich dimensionierter Bauteile, an denen nun eines oder mehrere durch ein Bauteil gemäss Anspruch 1 dimensioniertes ersetzt werden soll, Lücken entstehen werden. Dies mag in gewissen Fällen nicht störend sein, wobei aber häufig eine gegenseitige mechanische Abstützung und Positionierung der einzelnen Bauteile in einer Reihe angestrebt werden.

Zu diesem Zweck wird nun vorgeschlagen, die Bauteile gemäss Anspruch 1 mit Breitenadaptern gemäss Wortlaut von Anspruch 6 zu einem Bausatz zu vereinen, damit, flexibel, Bauteile gemäss Anspruch 1 in bestehende Installationen eingesetzt werden können und/oder Bauteile gemäss Anspruch 1 mit Bauteilen herkömmlicher Dimensionierung beliebig kombinierbar werden.

Die Erfindung wird anschliessend beispielsweise anhand von Figuren erläutert.

Es zeigen:
- Fig. 1: in schematischer perspektivischer Ansicht die Ausbildung bekannter Stecksockel (gestrichelt) und (ausgezogen) die Auslegung eines erfindungsgemässen, als Stecksockel ausgebildeten Bauteils;
- Fig. 2: schematisch in perspektivischer Ansicht die Auslegung bekannter (gestrichelt) Steckbauteile, beispielsweise Industrierelais, und (ausgezogen) die Ausbildung eines solchen erfindungsgemässen Bauteils;
- Fig. 3: an einem hier gemäss Fig. 1 erfindungsgemäss dargestellten Stecksockel das Vorsehen eines Kabeldurchführungsschachtes;
- Fig. 4: an einem hier nach Fig. 1 erfindungsgemäss ausgebildeten Stecksockel, in schematischer, perspektivischer Darstellung, das Vorsehen eines zusätzlichen Kabelanschlusses sowie der Möglichkeit, zusätzliche elektrische Module am Stecksockel vorzusehen;
- Fig. 5: an einem nach Fig. 1, 3 und 4 kombiniert ausgebildeten, erfindungsgemässen Stecksockel weitere Ausbildungen, nämlich eine Anordnung der Kabelanschlüsse, sowie das Anordnen von Seiten-Adapterstücken;
- Fig. 6: in einer Teilschnittdarstellung schematisch die Anordnung von Feststellschrauben und deren Wirkung in den zugeordneten Kabelanschluss an der bevorzugten, in Fig. 5 dargestellten Variante eines erfindungsgemässen Stecksockels.

In den Fig. 1 und 2 sind, je schematisch, elektrische Bauteile gemäss der vorliegenden Erfindung dargestellt. Fig. 1 zeigt einen Sockel, beispielsweise für Industrierelais. Es sind lediglich die zur Beschreibung der ersten erfindungsgemässen Massnahme notwendigen Elemente dargestellt. Der Aufbau des Stecksockels 1 ist ansonsten gleich wie der weit verbreitete und z.B. in Schaltschränken häufig eingesetzte "Industrierelais"-Sockel. Bekannte solche Stecksockel umfassen, wie gestrichelt dargestellt, einen im wesentlichen quaderförmigen Gehäusekörper 3a, aus Kunststoff, vorzugsweise als Spritzbauteil gefertigt, an dessen einer Seite, in einer Kreisanordnung 5, Steckbuchsen 7 zur elektrischen Kontaktierung aufgesteckter elektrischer Bauteile mit entsprechend angeordneten elektrischen Kontaktstiften vorgesehen sind. Die Steckbuchsen-Kreisanordnung 5 ist in ihrer Ausbildung ebenfalls bekannt und deshalb auch nur schematisch dargestellt. Sie weist in ihrem Zentrum eine Positionierungs- und Halteöffnung 9 auf, für aufgesteckte Bauteile. Derartige Kreissteckanordnungen sind 8-polig unter der Norm IEC 67-1-5a, c, d, 11-polig unter IEC 67-1-18a bekannt.

Zwischen den einzelnen elektrischen Steckbuchsen 7 werden, in üblicher Art und Weise, Abstände eingehalten, die so bemessen sind, dass die erforderlichen Isolationsstrecken zwischen gegebenenfalls netzspannungführenden Anschlüssen gewährleistet sind.

Wie nun in Fig. 1 gestrichelt dargestellt, sind die bisher üblichen Stecksockel 3a wesentlich breiter, als dies bei vorgegebenem Durchmesser ø₅ der Steckbuchsen-Kreisanordnung 5 nötig wäre. So sind beispielsweise herkömmliche Sockelgeräte 38mm breit, bei einem Aussendurchmesser der genannten Kreisanordnung von weniger als 25mm. Wenn nun zwei oder eine Vielzahl derartiger Sockelgeräte 1, seitlich nebeneinander, montiert werden, ergibt dies eine Packungsdichte, bei der praktisch ein Drittel der Breitenausdehnung unausgenützt ist.

Dieses Vorgehen hat sich über lange Jahre erstaunlicherweise eingebürgert, obwohl keinerlei Notwendigkeit besteht, durch eine solche Dimensionierung den genannten Nachteil in Kauf zu nehmen. Das Bedürfnis, z.B. im Schaltanlagenbau, die mögliche Baudichte solcher Stecksockel und damit der darauf aufsteckbaren Geräte möglichst gross zu machen, ist offensichtlich, dabei aber die Verkabelungsflexibilität beizubehalten oder gar zusätzlich zu vergrössern.

Deshalb wird nun erfindungsgemäss, wie in Fig. 1 mit ausgezogenen Linien dargestellt, die Breitendimension B des erfindungsgemässen Bauteils bzw. seines quaderförmigen Gehäuses 3 nur gerade durch den Aussendurchmesser ø₅ der Kreisanordnung 5 festgelegt, allenfalls unter zusätzlicher Berücksichtigung notwendiger Kriechstrom- und Luftstrecken zwischen Buchsen bzw. Stiften benachbarter Anordnungen.

Durch diese sehr einfache und doch vom Herkömmlichen, Eingebürgerten abweichende Massnahme werden wesentlich höhere Packungsdichten derartiger Sockel und zugehörender Aufsteckgeräte möglich.

In Fig. 2 ist, in gleicher Darstellungsweise wie in Fig. 1, ein weiteres Bauteil, nun als aufsteckbares ausgebildet, dargestellt, in bekannter Form (gestrichelt) und erfindungsgemäss (ausgezogen). Das erfindungsgemässe Bauteil umfasst wiederum ein quaderförmiges Gehäuse 11, vorzugsweise aus Kunststoff, mit der Breitendimension B entsprechend dem Durchmesser ø₁₃ des hier mit Steckstiften 15 versehenen, kreisförmigen Steckers 13. Ein solches Bauteil kann in seinem Gehäuse 11 beispielsweise eine Leistungsrelaisanordnung enthalten.

Anhand von Fig. 3 soll nun eine weitere vorteilhafte Massnahme an einem Bauteil der anhand von Fig. 1 dargestellten Art erläutert werden, wobei diese Massnahme, in Kombination mit der anhand von Fig. 1 gezeigten Dimensionierungsmassnahme, eine Ausführungsvariante ergibt, bei der der Installationsaufwand sowohl durch eine neue hohe Packungsdichte als auch durch eine neue geschickte Möglichkeit der Verkabelungsführung wesentlich reduziert wird.

In Fig. 3 ist wiederum ein Stecksockel 1 dargestellt, mit einem Kunststoffgehäuse 3 bzw. 3a. Da ein wesentlicher Teil des Gehäusevolumens derartiger Sockel 1, bezüglich verwertbarem Raum, brachliegt, d.h. wertvoller Installationsraum durch das voluminöse Gehäuse versperrt wird, wird vorteilhafterweise, vorzugsweise zentral und an der der kreisförmigen Steckbuchsenanordnung 5 abgewandten Seite des Gehäuses 3, ein längsdurchgehender Kanal bzw. Schacht 19 vorgesehen. Wie schematisch dargestellt, können durch diesen Kanal 19 Kabel 21 von der einen Seite des Stecksockels 1 auf dessen andere Seite durchgeführt werden, ohne dass dadurch das seitliche Aneinanderfügen von Stecksockeln 1 behindert würde bzw., durch eine ohnehin notwendige Verkabelung, unnötig Raum verschwendet würde. Damit sind keine zusätzlichen Kabelführungen nötig.

Wie erwähnt, lassen sich die beiden je anhand der Fig. 1 und 3 beschriebenen Massnahmen zur Ermöglichung eines platzoptimalen Einbaus solcher Geräte bevorzugterweise optimal kombinieren.

Auch in Fig. 3 sind die bei solchen Sockeln 1 bekannten Vorkehrungen, wie Anschlussklemmen etc., die zur erfindungsgemässen Idee des Vorsehens des Schachtes 19 nichts beitragen, nicht eingetragen.

In Fig. 4 sind zwei weitere, zusätzliche, je zur Lösung der der Erfindung zugrundegelegten Aufgabe vorteilhaft mitwirkende Massnahmen kombiniert dargestellt, wobei diese beiden Massnahmen, je einzeln oder gemeinsam, mit den bisher beschriebenen kombiniert werden.

Der Stecksockel 1 weist wiederum eine kreisförmige Anordnung 5 von Steckbuchsen 7 auf, herkömmlicherweise deren elf oder acht gemäss den oben angegebenen Normen. Weiter ist das quaderförmige Kunststoffgehäuse 3, 3a mit Kabelanschlüssen 25 versehen. Wie ohne weiteres ersichtlich, sind bei den hier vorgesehenen elf Steckbuchsen 7 zwölf Kabelanschlüsse 25 für die Verkabelung des Stecksockels 1 vorgesehen, bei acht Steckbuchsen 7 wären es neun Kabelanschlüsse.

Dies ist, wenn auch eine äusserst einfache Massnahme, aus folgendem Grund vorteilhaft: Werden am Sockel 1 nur gerade soviele Kabelanschlüsse 25 vorgesehen, in üblicher Art und Weise mit Feststellschrauben 27, so können wohl alle Anschlüsse mit den Steckbuchsen 7 in bekannter Art sockelintern fest verbunden werden. Insbesondere bei in Reihen angeordneten Stecksockeln 1 besteht aber oft das Bedürfnis, Verbindungen zwischen einzelne Sockel 1 zu führen, die nicht allen gemeinsam sind, oder, rasch zugänglich, einzelne, oft weit auseinanderliegende Geräte zu verbinden oder Anschlüsse mehrmals zu schlaufen. Dadurch, dass nun am vorgestellten Sockel mindestens ein Kabelanschluss 25 mehr vorgesehen ist, als die Steckbuchsenanordnung 5 Steckbuchsen 7 umfasst, wird am Sockel ein frei verdrahtbarer Stützpunkt geschaffen, der die Einsatzflexibilität bezüglich Verdrahtung von Sockelreihen wesentlich erhöht. Damit ist auch die Möglichkeit geschaffen, dem Sockel zusätzliche Steuersignale zuzuführen, z.B. für eine daran angeordnete, nicht mit der Kreissteckeranordnung direkt verbundene Schaltungsanordnung.

Die zweite, anhand von Fig. 4 zu erläuternde Massnahme besteht darin, dass, bevorzugterweise auf derselben Quaderfläche, an der der kreisförmige Stecker 5 angeordnet ist, eine Halteeinnehmung 29 mit darin zugänglichen, elektrischen Kontakten 31 vorgesehen ist. Bevorzugterweise, und wie dargestellt, werden zwei Paare sich gegenüberliegender, federnder Kontaktlaschen 31 vorgesehen. Diese Kontaktlaschen 31 sind dabei bevorzugterweise sockelintern mit der erwünschten Anzahl vorgesehener Kabelanschlüsse 25 elektrisch verbunden. In die Halteeinnehmung 29 können, angepasst an eine erwünschte Beschaltung des Sockels 1, Zusatzmodule angeordnet werden, die durch die Laschen 31 kontaktiert werden, wie beispielsweise Entstörschaltungen, Logik-Kreise, Zeitglieder etc. Im weiteren ergibt diese Anordnung einen weiteren Vorteil, vor allem mit Bezug auf Service- oder Testarbeiten. Die Halteeinnehmung kann dabei selbst innerhalb der durch ein auf den Sockel 1 aufgestecktes Gerät abgedeckten Fläche liegen und/oder daneben. Gegebenenfalls wird sie so tief ausgebildet, dass sie ein Zusatzmodul aufnehmen kann, ohne dass letzteres das auf den Stecker 5 aufgesteckte Gerät behinderte.

Wird beispielsweise die Speisung über eine der Laschen 31, dann über deren gegenüberliegende Lasche 31 zur entsprechenden Steckbuchse 7 geführt, zur Speisung eines auf dem Sockel 1 aufgesteckten Gerätes, so wird, im Betrieb, zwischen dem betroffenen Laschenpaar 31, ein elektrisch leitender Ueberbrücker eingeführt, oder es liegen die Laschen 31 federnd aneinander. Für Wartungs- oder Testarbeiten, während denen das aufgesteckt belassene Gerät am Sockel 1 desaktiviert werden soll, wird lediglich diese Verbindung aufgehoben, gegebenenfalls ein isolierender Trenner eingeführt. Wie gestrichelt bei 33 dargestellt, können im weiteren separate Schraubanschlüsse je für die Laschen 31 vorgesehen sein.

In Fig. 5 ist eine weitere Ausführungsvariante des Sockels 1 dargestellt, worin die Massnahmen, die anhand von Fig. 1, 3 und 4 je einzeln erläutert wurden, kombiniert vorgesehen sind: Es zeigt Fig. 5 eine bevorzugte Ausführung der Erfindung. Zusätzlich sind daran zwei weitere Massnahmen vorgesehen, die auch nur je einzeln im Rahmen einer Lösung der der Erfindung zugrundegelegten Aufgabe an einem Sockel 1 bevorzugt eingesetzt werden können.

Mithin weist der Sockel 1 gemäss Fig. 5 einerseits die anhand von Fig. 1 beschriebene Breitendimension auf, weist weiter, bei den hier dargestellten elf Steckbuchsen 7, zwölf Kabelanschlüsse 25 auf und auch die anhand von Fig. 4 beschriebene Einnehmung 29 mit Laschen 31. Die hier zusätzlich vorgesehenen Massnahmen sind a) eine besonders platzsparende Anordnung der Kabelanschlüsse 25 sowie b) das Vorsehen von Adapterteilen 35.

In Fig. 4 ist eine herkömmliche Anordnung der Kabelanschlüsse 25 dargestellt. Diese hat den Nachteil, dass, wenn die oberen zwei Buchsen 25 belegt sind, die Feststellschrauben 27 der unmittelbar darunterliegenden nicht oder nur schlecht zugänglich sind.

Gemäss Fig. 5 werden die Seitenflächen, woran die Anschlüsse 25 ausmünden, im wesentlichen plan ausgebildet, und alle Anschlüsse 25 münden in derselben Ebene aus. Es sind weiter die seitlichen Anschlüsse 25, in Richtung der Achsen der Feststellschrauben 27, aufeinander ausgerichtet.

Damit nun die Kabelanschlüsse 25, die im Unterschied zur bekannten Ausführung gemäss Fig. 4 nun an einer planen Kubusscheibe ausmünden, durch die Feststellschrauben bedient werden können und zudem die Anforderungen an die Konfektionierung der Kabel, was deren Abisolation anbelangt, bei allen Anschlüssen 25 gleich bleibt, wird, wie schematisch dargestellt, an mindestens einem der übereinanderliegenden Anschlüsse 25 und 25a die Feststellschraube 27a nach hinten versetzt und greift von hinten mit einem ausladenden Kontaktierungsteil in den Anschluss 25a ein.

In Fig. 6 ist eine Ausführungsvariante der in Fig. 5 schematisch dargestellten ausladenden Kontaktierung dargestellt. Die Schraube 27a weist einen oberen zylinderförmigen, glatten Abschnitt 37 auf, der in einer ebenso glatten Bohrung im Gehäuse des Sockels 1 steckt. Die Schraube 27a ragt durch den Kabelanschluss 25a durch, ist an seiner oberen Berandungsfläche mittels eines Kragens 38 gegen axiale Bewegungen gesichert. Der durch den Kabelanschluss 25a durchragende Teil 39 der Feststellschraube 27a weist ein Gewinde 40 auf, worauf, mit einer entsprechenden Gewindebuchse 41 versehen, ein Kontaktausleger 42 reitet, welcher durch Drehbewegung der Schraube 27a, wie bei P dargestellt, auf- und abbewegt wird. In Fig. 6 ist gestrichelt eine "normale" Feststellschraube 27 dargestellt, bezüglich des Kabelanschlusses 27a so positioniert wie, gemäss Fig. 5, die Schraube 27 bezüglich des Anschlusses 25. Daraus ist ersichtlich, dass der Kontaktausleger 42 so in den Kabelanschluss 25a einragt, dass ein eingeführtes Kabelende am gleichen Ort kontaktiert und festgestellt wird wie in üblicher Art und Weise durch die Schraube 27. Die Anschlussbuchse 25a ist auch hier vorzugsweise mittels einer steckbaren Metallbuchse 43 ausgelegt.

Eine Anschlagfläche 44, vorzugsweise am Ausleger 42 als Teil der Gewindebuchse 41 ausgebildet, stellt sicher, dass ein ordnungsgemäss eingeführtes Kabelende, gegebenenfalls mit Litzen, die Funktion der Feststellschraube 27a nicht beeinträchtigt bzw. dass das Schraubengewinde das Kabelende nicht beschädigt.

Durch diese Massnahme wird, verglichen mit herkömmlichen Anordnungen gemäss Fig. 4, die Gesamtzugänglichkeit zu den Feststellschrauben wesentlich erhöht.

In Fig. 5 sind weiter Adapterteile 35 dargestellt. Oefters werden beim Einbau der beschriebenen Stecksockel z.B. herkömmlich breite durch erfindungsgemäss platzsparende ersetzt oder, generell, in einem bereits vorgegebenen Bauraster gemischt diese zwei Sockel eingesetzt. Um dann zu erreichen, dass beim gegebenen Raster trotzdem die Sockel sich seitlich abstützen und positionieren können, werden die Adapterteile 35 vorgesehen, dimensioniert vorzugsweise entsprechend der halben Breitendifferenz der herkömmlichen und der erfindungsgemässen Sockel. Die Adapterteile sind dabei vorzugsweise aus Kunststoff gefertigt, sind auf herkömmlichen Halteschienen (nicht dargestellt) für die Sockel 1 aufsteckbar oder beispielsweise an entsprechenden Seitenflächen der erfindungsgemässen Sockel 1 aufsteckbar. Damit ist eine grösstmögliche Einsatzflexibilität für erfindungsgemäss dimensionierte Stecksockel erreicht. In diesen Adapterteilen können wiederum Kabelführungen vorgesehen sein, wie bei 46 gestrichelt dargestellt, und/oder es können diese Adapterteile 35 für die Aufnahme weiterer Geräte 48 vorgesehen sein, wie für Filter, Zeitglieder etc.

## Patentansprüche

1. Elektrisches Steckbauteil mit einem im wesentlichen kubischen Gehäuse mit kreisförmig angeordneten, buchsen- oder stiftförmigen elektrischen Kontaktelementen, die zur Uebertragung von Netzspannungsenergie geeignet sind, dadurch gekennzeichnet, dass die im wesentlichen rechteckförmige Bauteilfläche, an der die Kontaktelemente vorgesehen sind, eine Breite (B) gleich dem Durchmesser (ø₅) eines Kreises, der die Kontaktelemente eng umschliesst, zusätzlich der Breite, die durch den geforderten Isolationsabstand netzspannungsführender Teile vorgegeben ist, aufweist.

2. Als Stecksockel ausgebildetes Steckbauteil nach Anspruch 1, dadurch gekennzeichnet, dass auf der der Kreisanordnung (5) der Kontaktelemente entgegengesetzten Kubusseite ein vorzugsweise zentrisch längs verlaufender durchgehender Schacht (19) vorgesehen ist.

3. Stecksockel nach Anspruch 2, dadurch gekennzeichnet, dass an einer der Kreisanordnung der Kontaktelemente nicht entgegengesetzten Kubusseite, vorzugsweise an derselben Seite, an der die Kreisanordnung (5) vorgesehen ist, mindestens ein Paar elektrisch zugänglicher Kontakte (31), vorzugsweise Kontaktfederlaschen, vorgesehen ist, zum Aufbringen eines weiteren elektrischen Gerätes, wie einer Schaltung, einer Verbindungsbrücke oder eines Trenners.

4. Stecksockel nach Anspruch 2 oder 3, dadurch gekennzeichnet, dass die kreisförmig angeordneten, als Steckbuchsen (7) ausgebildeten Kontaktelemente je auf eine Kabelanschlussklemme (25) für elektrische Kabel geführt sind und dass mindestens eine Kabelanschlussklemme (25) mehr als Steckbuchsen (7) vorgesehen ist.

5. Stecksockel nach einem der Ansprüche 2 bis 4, dadurch gekennzeichnet, dass an mindestens einer an eine Kubusseite mit der Kreisanordnung (5) der Kontaktelemente angrenzenden Kubusseite mindestens zwei Aufnahmebuchsen (25, 25a) mit je einer Feststellschraube (27, 27a) für elektrische Kabel vorgesehen sind, wobei mindestens eine der Feststellschrauben (27a) über eine bezüglich ihrer Längsachse seitlich auskragende Klemmanordnung (42) in die ihr zugeordnete Buchse einwirkt.

6. Bauteilsatz mit Steckbauteilen nach Anspruch 1, dadurch gekennzeichnet, dass für in einem vorgegebenen Raster nebeneinander zu montierender elektrischer Steckbauteile im Bauteilsatz zwischen mindestens zwei Steckbauteilen ein Breitenadapter vorgesehen ist, dessen Breite der halben oder ganzen Breite der Steckbauteile entspricht.

7. Bauteilsatz nach Anspruch 6, dadurch gekennzeichnet, dass der Breitenadapter eine Kabelführung umfasst.

8. Bauteilsatz nach Anspruch 6, dadurch gekennzeichnet, dass der Breitenadapter Vorkehrungen zum Aufbringen eines weiteren Steckbauteils umfasst.

## Claims

1. Electrical plug component with a substantially cube-shaped housing with female or male electrical contacts disposed in a circle which are suitable for transmitting mains voltage power, characterised in that the substantially rectangular surface of the component on which the contacts are provided has a width (B) equal to the diameter (ø₅) of a circle which closely surrounds the contacts plus the width predetermined by the required insulation distance for parts which conduct mains voltage.

2. Plug component as claimed in Claim 1 constructed as a plug socket, characterised in that a through passage (19) which preferably extends longitudinally and centrally is provided on the face of the cube opposite the circle arrangement (5) of contacts.

3. Plug socket as claimed in Claim 2, characterised in that on one of the faces of the cube which is not opposite the circle arrangement of contact elements, preferably on the same face on which the circle arrangement (5) is provided, at least one pair of electrically accessible contacts (31), preferably contact spring clips, is provided, for attachment of a further electrical device such as a circuit, a connecting jumper or an isolator.

4. Plug socket as claimed in Claim 2 or 3, characterised in that the contact elements disposed in a circle and constructed as female contacts (7) are each conducted to a cable connecting terminal (25) for electrical cables and that at least one more cable connecting terminal (25) is provided than there are female contacts (7).

5. Plug socket as claimed in one of Claims 2 to 4, characterised in that on at least one face of the cube adjoining a face of the cube having the circle arrangement (5) of contacts there are provided at least two socket-receptacles (25, 25a), each having a locking screw (27, 27a) for electrical cables, wherein at least one of the locking screws (27a) acts in the associated socket by way of a clamping arrangement (42) which juts out laterally with respect to the longitudinal axis thereof.

6. Set of components with plug components as claimed in Claim 1, characterised in that for electrical plug components to be mounted adjacent to one another in a predetermined pattern a width adapter is provided in the component set between at least to plug components, the width of this adapter corresponding to half or all of the width of the plug components.

7. Set of components as claimed in Claim 6, characterised in that the width adapter includes a cable guide.

8. Set of components as claimed in Claim 6, characterised in that the width adapter includes provisions for attachment of a further plug component.

## Revendications

1. Elément électrique d'enfichage comportant un boîtier sensiblement cubique pourvu d'éléments de contact électriques en forme d'alvéoles ou de broches et disposés en cercle, qui sont propres à transmettre l'énergie de tension de secteur, caractérisé en ce que la surface d'élément sensiblement rectangulaire sur laquelle les éléments de contact sont prévus présente une largeur (B) égale à la somme du diamètre (ø₅) d'un cercle qui entoure étroitement lesdits éléments de contact et de la largeur qui est prédéfinie par la distance d'isolation nécessaire d'éléments sous tension de secteur.

2. Elément d'enfichage conçu comme un socle d'enfichage selon la revendication 1, caractérisé en ce qu'il est prévu, sur le côté du cube opposé au dispositif circulaire (5) des éléments de contact, un passage continu (19) qui s'étend longitudinalement, de préférence au centre.

3. Elément d'enfichage selon la revendication 2, caractérisé en ce qu'il est prévu, sur un côté du cube qui n'est pas opposé au dispositif circulaire des éléments de contact, de préférence sur le même côté que ce dispositif circulaire (5), au moins une paire de contacts électriquement accessibles (31), de préférence des éclisses de contact élastiques, pour la pose d'un autre appareil électrique tel qu'un circuit, un pont de liaison ou un sectionneur.

4. Socle d'enfichage selon la revendication 2 ou 3, caractérisé en ce que les éléments de contact disposés en cercle et conçus comme des alvéoles (7) sont guidés chacun vers une borne de raccord de câbles (25) pour des câbles électriques, et en ce qu'il est prévu au moins une borne de raccord de câbles (25) de plus que le nombre d'alvéoles (7).

5. Socle d'enfichage selon l'une des revendications 2 à 4, caractérisé en ce que sur au moins un côté du cube voisin d'un côté portant le dispositif circulaire (5) des éléments de contact, il est prévu au moins deux douilles de réception (25, 25a) pourvues chacune d'une vis de fixation (27, 27a) pour les câbles électriques, l'une au moins des vis de fixation (27a) agissant dans la douille associée par l'intermédiaire d'un dispositif de borne (42) saillant latéralement par rapport à son axe longitudinal.

6. Jeu d'éléments formé d'éléments d'enfichage selon la revendication 1, caractérisé en ce qu'il est prévu dans ce jeu, pour des éléments électriques d'enfichage à monter côte à côte dans une grille prédéfinie, entre au moins deux éléments, un adaptateur de largeur dont la largeur correspond à la moitié de la largeur ou à toute la largeur des éléments d'enfichage.

7. Jeu d'éléments selon la revendication 6, caractérisé en ce que l'adaptateur de largeur comprend un passage de câbles.

8. Jeu d'éléments selon la revendication 6, caractérisé en ce qu'il est prévu dans l'adaptateur de largeur des mesures pour la pose d'un autre élément d'enfichage.
